# FASCICULE DE BREVET EUROPEEN

(11) **EP 1 377 734 B1**
(45) Date de publication et mention de la délivrance du brevet: **24.08.2005**
(21) Numéro de dépôt: 02708417.7
(22) Date de dépôt: 26.02.2002
(51) Int. Cl.: F02D 41/18

(54) **PROCEDE DE CALCUL DE LA MASSE D'AIR ADMISE DANS LE CYLINDRE D'UN MOTEUR A COMBUSTION INTERNE EQUIPANT UN VEHICULE AUTOMOBILE ET CALCULATEUR D'INJECTION METTANT EN OEUVRE LE PROCEDE**
VERFAHREN ZUR BERECHNUNG DER EINER BRENNKRAFTMASCHINE ZUGEFÜHRTEN LUFTMASSE UND RECHNER FÜR KRAFTSTOFFEINSPRITZUNG
METHOD FOR CALCULATING THE MASS OF AIR ADMITTED INTO THE CYLINDER OF AN INTERNAL COMBUSTION ENGINE IN A MOTOR VEHICLE AND INJECTION CALCULATOR CARRYING OUT SAID METHOD

(30) Priorité: 28.02.2001 FR 0102699
(43) Date de publication de la demande: 07.01.2004
(73) Titulaire: Renault s.a.s., 92100 Boulogne Billancourt (FR)
(72) Inventeur: CAZALI, Christophe, F-78220 Viroflay (FR); VALANCIENNES, Edouard, F-75015 Paris (FR)
(86) Numéro de dépôt international: PCT/FR2002/000702
(87) Numéro de publication internationale: WO 2002/068806

(56) Documents cités:
- EP-A- 0 345 524
- EP-A- 0 639 704
- EP-A- 1 002 942
- WO-A-90/07053
- US-A- 4 911 133
- US-A- 5 107 815

## Description

La présente invention concerne un procédé de calcul de la masse d'air admise dans le cylindre d'un moteur à combustion interne équipant un véhicule automobile et un calculateur d'injection mettant en oeuvre le procédé.

Dans l'état de la technique, on a déjà décrit un tel procédé de calcul qui s'applique principalement à un calculateur d'injection pour un moteur thermique destiné à entraîner un véhicule automobile. En particulier, on se reportera au brevet FR-A-2.709.151 déposé au nom du même demandeur.

Dans cet état de la technique, on a indiqué comment prévoir la masse d'air nécessaire à la combustion la meilleure dans un cylindre. A cet effet, il a été défini que la masse d'air d'admission devait être prédite à partir de la mesure de la pression au collecteur *P*_{*col*} à la date t, pendant une durée de prédiction de Δt, selon la relation :${\text{P}}_{\text{col}} \text{(} \text{t} \text{+Δ} \text{t} \text{) =} {\text{P}}_{\text{col}} \text{(} \text{t} \text{)+Δ} \text{t} \text{×} \frac{{\text{dP}}_{\text{col}}}{\text{dt}}$ Dans le procédé défini dans le brevet FR-A-2.709.151, on utilise pour calculer $\frac{{\text{dP}}_{\text{col}}}{\text{dt}}$ au pas i la valeur modélisée de *P*_{*col*} à l'étape de calcul précédent (i-1).

Il en résulte que, si à forte charge (*P*_{*col*} est proche de la valeur de la pression en amont), la pression au collecteur modélisée au pas de calcul i-1 est différente de celle que va calculer le modèle, pour le pas i, alors le modèle va osciller voire diverger.

En d'autres termes, le procédé défini dans le brevet FR-A-2.709.151 est correct quand le moteur thermique fonctionne en régime à faible charge, et qu'il exige des mesures de correction en temps réel de plus en plus délicates lorsque le moteur thermique fonctionne à proximité de la pleine charge.

C'est pour remédier à cet inconvénient de l'état de la technique que la présente invention concerne un procédé de calcul de la masse d'air admise dans un cylindre de moteur à combustion interne afin de déterminer la quantité de carburant devant être injectée dans ledit cylindre, ledit moteur étant du type comportant un calculateur d'injection pilotant le fonctionnement des injecteurs de carburant à partir des valeurs fournies par un capteur de pression disposé dans le collecteur d'admission amenant l'air aux différents cylindres, la masse d'air admise étant calculée à partir de la pression au collecteur Pcoll mesurée, caractérisé en ce qu'il consiste à chaque itération :
- à mesurer ou estimer des paramètres (alpha_pap, N, Tcoll, Pamont, PresMes) descriptifs du fonctionnement réel du moteur à l'instant de calcul, certains paramètres intégrant un retard de mesure par rapport à la grandeur mesurée); puis
- à calculer un modèle de comportement du collecteur de sorte que soit trouvé le débit d'air au papillon d'admission et le débit d'air à l'aspiration du moteur, au moment du calcul considéré ; puis
- à en déduire une prédiction de la pression au collecteur pour l'instant de fermeture de la soupape d'admission,
de sorte que soit possible le calcul prédictif de la masse d'air entrée dans le cylindre à l'instant de fermeture de la soupape d'admission associée au cylindre.

Selon un autre aspect, le procédé de l'invention consiste à réaliser, lors du cycle i, la prédiction de valeurs de débits d'air au moteur et au papillon sur la base d'une variable d'état, représentative du rapport de la pression au collecteur rapportée à la pression en amont du collecteur déduite d'un modèle de fonctionnement du collecteur de la forme : dans lequel :
τᵢ est une fonction du régime moteur N, de la géométrie du collecteur et des cylindres, du rendement volumétrique remp du moteur et de la récurrence du calcul de l'injection ;
Ki est une fonction du régime moteur N, du rendement volumétrique remp et de la géométrie du moteur, de la température du collecteur et de la section du papillon, et
*f*_{*bsv*} est une fonction prédéfinie par un générateur de fonction pour définir le coefficient de débit au papillon.

Selon un autre aspect, le procédé de l'invention consiste à utiliser la fonction *f*_{*bsv*} pour définir le coefficient de débit au papillon, représentée graphiquement en fonction de la variable d'état Xi : par une première section horizontale pour les faibles valeurs de Xi, par une troisième section sensiblement verticale aux plus fortes valeurs de Xi, et par une seconde section monotone décroissante aux valeurs intermédiaires de Xi.

Selon un autre aspect, le procédé de l'invention consiste à utiliser la valeur de la variable d'état déterminée au cycle précédent pour générer une fonction redressée *f*_{*red*} définissant le coefficient de débit au papillon de manière approchée, en déterminant la pente (pente) et l'ordonnée à l'origine (Y0) d'un segment de droite approchant la courbe représentative de la fonction réelle *f*_{*bsv*} de sorte qu'on puisse déterminer la valeur de la variable d'état Xi à l'aide de la relation :

Selon un autre aspect, le procédé de l'invention consiste à rechercher, pour la fonction réelle *f*_{*bsv*} la valeur vraie de la variable d'état (Xi vrai) qui correspond à la valeur Xi calculée par la fonction redressée *f*_{*red*} selon la relation reliant le point (*X*_{*i*},*f*_{*red*}(*X*_{*i*})) avec le point (*X*_{*i*,*vrai*},*f*_{*bsv*}(*X*_{*i*,*vrai*})).

Selon un autre aspect, par le procédé de l'invention, le collecteur est modélisé par les paramètres descriptifs du fonctionnement du moteur, respectivement :
- l'angle d'ouverture du papillon d'admission alpha_pap mesuré au moyen d'un capteur d'angle papillon ;
- le régime du moteur N, ou vitesse de rotation du moteur, mesurée par un capteur de vitesse ou du régime moteur ;
- la température de l'air au collecteur Tcoll, mesurée au moyen d'un capteur de température disposé sur le collecteur d'air ;
- la pression d'air en amont du papillon Pamont, mesurée par un capteur de pression, ou estimée ;
- la pression mesurée au collecteur (Pres Mes) par un capteur de pression.

Selon un autre aspect, le procédé de l'invention comporte aussi une étape de prédiction de la masse d'air déduite de la prédiction de la pression au collecteur.

L'invention concerne aussi un calculateur d'injection, caractérisé en ce qu'il met en oeuvre le procédé selon l'invention.

Selon un autre aspect, le calculateur d'injection de l'invention comporte :
- un module implémentant un modèle de collecteur produisant une variable d'état (Xi) représentative du rapport de la pression au collecteur modélisée à la pression amont mesurée au moment du calcul ,
- un module de correction de la dite variable d'état (Xi), correction déduite d'une relation entre la fonction redressée (*f*_{*red*}) et la fonction réelle (*f*_{*bsv*}) du coefficient de débit au papillon d'admission ;
- un module de calcul des débits d'air à l'admission (Dpap) et au moteur (Dmot) ;
- un module de prédiction de la valeur (Pres pred) de la pression au collecteur au moment de la fermeture de la soupape d'admission du cylindre considéré.

D'autres caractéristiques et avantages de l'invention apparaîtront à la lecture de la description détaillée qui suit pour la compréhension de laquelle on se reportera aux dessins annexés dans lesquels :
- la figure 1 est un graphe expliquant le principe sur lequel se fonde l'invention ;
- la figure 2 est un schéma bloc d'un dispositif mettant en oeuvre le procédé de l'invention ;
- la figure 3 est un graphe expliquant une amélioration apportée par le procédé de l'invention.

A la figure 1, on a représenté un graphe expliquant le principe sur lequel se fonde l'invention. On se reportera à la description du brevet FR 2.709.151 délivré au nom du même déposant pour toute explication complémentaire sur cet état de la technique.

Dans la technique d'injection de carburant utilisée pour contrôler les moteurs à explosion, on considère le fonctionnement d'un cylindre et de ses soupapes. L'estimation de la pression d'air au moment de la fermeture de la ou des soupapes d'admission du cylindre sous contrôle permet de connaître la valeur de la masse d'air apportée au cylindre et d'en déduire la quantité d'essence à injecter pour une combustion optimisée. Cependant, en injection indirecte, à cause de la physique de la vaporisation, cette quantité d'essence doit être introduite avant l'ouverture de la soupape d'admission, et dans tout type d'injection, on ne connaît la dernière mesure de la pression au collecteur qu'avec un délai important ne permettant pas de se contenter de la mesure.

A la figure 1, on a représenté l'évolution entre deux dates t1 et t3 de la pression au collecteur *P*_{*coll*} . A la date t1, on a effectué, à l'aide d'un moyen convenable comme un capteur de pression disposé sur le collecteur d'admission, la mesure de la pression au collecteur *P*_{*coll*}(t1).

A la date t2, qui est la date de calcul de l'injection, on réalise une estimation de la variation instantanée de la pression au collecteur grâce à un modèle physique de collecteur qui permet de prédire à la date t3 de fermeture de l'admission la pression au collecteur avec un écart de temps Δt = t3 - t1 par la relation :${\text{P}}_{\text{col}} \text{(} \text{t} \text{1+Δ} \text{t} \text{) =} {\text{P}}_{\text{col}} \text{(} \text{t} \text{1)+Δ} \text{t} \text{×} \frac{{\text{dP}}_{\text{col}}}{\text{dt}} \text{Pcollpred} \text{=} \text{Pcol(t3)} \text{=} {\text{P}}_{\text{col}} \text{(} \text{t} \text{1) + Δ} \text{Pcoll}$ qui correspond à une prédiction de *P*_{*coll*} à partir d'une mesure préalable de *P*_{*coll*} .

En se reportant au graphique de la figure 1, on constate que la pression Pcoll pred qui correspond à la somme de la valeur mesurée à la date t1 *P*_{*coll*} de la pression au collecteur avec un incrément ou un décrément Δ*P*_{*coll*} peut ne pas correspondre avec un point de la courbe réelle de l'évolution instantanée de la pression au collecteur.

A la figure 2, on a représenté un schéma bloc représentant les divers composants d'un calculateur d'injection mettant en oeuvre le procédé de l'invention. Dans le procédé de l'invention, la prédiction de la valeur de la pression au collecteur Pres pred à la date de fermeture de la soupape d'admission est réalisée pour préparer l'injection suivante à partir des données mesurées disponible au moment du calcul. Ces paramètres (alpha_pap, N, Tcoll, Pamont, PresMes) sont descriptifs du fonctionnement réel du moteur au moment du calcul et ils sont :
- l'angle d'ouverture du papillon d'admission alpha pap mesuré au moyen d'un capteur 1 d'angle papillon ;
- le régime du moteur N, ou vitesse de rotation du moteur, mesurée par un capteur 2 de vitesse ou du régime moteur ;
- la température de l'air au collecteur Tcoll, mesurée au moyen d'un capteur 3 de température disposé sur le collecteur d'air ;
- la pression d'air en amont du papillon Pamont, mesurée par un capteur 5 de pression, ou estimée sur la base d'un autre modèle de la pression d'air en amont ;
- la pression mesurée au collecteur, notée ici PresMes, par un capteur de pression 6. Cette mesure ayant une constante de temps d'acquisition non négligeable est représentative du fonctionnement moteur, un certain temps auparavant.

Les quatre premières données sont fournies à un module 7 qui est constitué par un calculateur dans lequel est programmé le modèle physique de collecteur défini selon la présente invention et qui est adapté au moteur contrôlé. Le modèle de collecteur utilisé dans l'invention est basé sur le principe d'un volume représentatif du collecteur qui est rempli par un débit d'air entrant par l'amont avec un débit au papillon Dpap et qui est vidé par un débit d'air sortant par l'aval avec un débit aux cylindres Dmot.

Dans un mode de réalisation, le module 7 comporte un moyen pour générer une fonction représentative du débit d'air au papillon Dpap définie par : fonction dépendant essentiellement pour le modèle considéré de *P*_{*coll*} et dans laquelle g est une fonction représentant le comportement aéraulique du papillon et *f*_{*bsv*} est une fonction définie dans le module 7 par un générateur de fonction qui est défini selon la courbe représentée à la figure 3 qui sera décrite ultérieurement. La fonction g dépend des paramètres *S*_{*pap*}. qui indique la section du papillon, *P*_{*amont*} et *T*_{*amont*} représentent respectivement la pression et la température en amont du papillon. Ces données sont respectivement enregistrées dans le module 7 ou reçues d'un des modules de détection des paramètres d'entrée 1 à 5.

D'une manière générale, ainsi qu'on le voit à la figure 3, la fonction *f*_{*bsv*} pour définir le coefficient de débit du papillon d'admission dépend de la variable d'état Xᵢ représentative du rapport Pcol/Pamont de la pression au collecteur rapportée à la pression amont. La représentation graphique de la fonction de redressement *f*_{*bsv*} comporte une première section horizontale pour les faibles valeurs de Xᵢ, une troisième section sensiblement verticale aux plus fortes valeurs de Xᵢ, et une seconde section monotone décroissante aux valeurs intermédiaires de Xᵢ.

Dans un mode de réalisation, le module 7 comporte un moyen pour générer une fonction représentative du débit d'air au cylindre du moteur Dmot définie par :${\text{D}}_{\text{mot}} \text{=} \text{h} \text{(} \text{N} \text{,} {\text{T}}_{\text{coll}} \text{,} \text{remp} \text{)×(} {\text{P}}_{\text{col}} \text{-} \text{P} \text{0)}$ fonction dépendant essentiellement, pour le modèle considéré, de *P*_{*coll*} et dans laquelle h est une fonction représentant le comportement aéraulique du cylindre en admission qui est produite par un générateur de fonction h (non représenté) et qui reçoit en entrée les paramètres N, *T*_{*coll*} des modules de saisie de paramètres d'entrée 2 et 3 et où PO est la pression minimale au collecteur qui assure un débit d'air au cylindre considéré du moteur. La fonction h dépend aussi du coefficient remp caractéristique du rendement volumétrique du moteur thermique sur lequel le calculateur d'injection travaille.

Le modèle du collecteur est implémenté dans le module 7 par une équation différentielle tirée du modèle et des fonctions f, g et h précitées et qui est définie pour le cylindre considéré, lors du cycle numéro i en cours de prédiction, par : relation dans laquelle :
Xi est le rapport de la pression au collecteur modélisé, au cycle numéro i, à la pression amont mesurée ou estimée ;
τᵢ est une fonction du régime moteur N, de la géométrie du collecteur et des cylindres, de la perméabilité remp du moteur et de la récurrence du calcul de l'injection ;
Ki est une fonction du régime moteur N, de la perméabilité remp et de la géométrie du moteur, de la température du collecteur et de la section du papillon.

A cause de la forme particulière de la fonction *f*_{*bsv*}, cette relation ne permet pas de tirer Xi en fonction de Xi-1 de manière analytique en temps réel, car on ne sait pas inverser cette fonction.

Pour résoudre ce problème, selon le procédé de l'invention, on remplace la fonction *f*_{*bsv*} par une fonction *f*_{*red*} approchant la fonction *f*_{*bsv*} par une succession de segments de droite prédéfinis. Dans cette étape du procédé, on réalise donc une linéarisation par morceaux de la fonction *f*_{*bsv*} Chaque segment de la fonction *f*_{*red*} représentée à la figure 3, a pour équation :${\text{f}}_{\text{red}} \text{(} {\text{X}}_{\text{i}} \text{) =} \text{pente} \text{×} {\text{X}}_{\text{i}} \text{+} {\text{Y}}_{\text{0}}$ dans laquelle « pente » est la pente du segment de *f*_{*red*} identifié grâce au point d'abscisse (Xi-1) acquis lors de la prédiction précédente et Y0 est l'ordonnée à l'origine de la droite portant ce segment. Ces valeurs peuvent être tabulées dans un moyen générateur (non représenté) de la fonction redressée *f*_{*red*}. Il est alors possible de résoudre le modèle en Xi sous la forme : dans laquelle pente et Y0 sont les caractéristiques de la fonction redressée *f*_{*red*} qui remplace, dans l'approximation de l'invention, la fonction *f*_{*bsv*}..

De ce fait, dans un mode de réalisation, le module 7 de modélisation du collecteur produit une variable d'état Xi lors de l'instant de prédiction t2 de la figure 1 qui est transmise au module 8 du moyen de calcul de la pression prédite au collecteur à la date t3.

Le module 8 comporte un moyen de correction qui permet de corriger la variable d'état Xi quand le point d'abscisse Xᵢ se trouve très proche de la valeur maximale de X = 1.0 (voir figure 3). En effet, la fonction redressée *f*_{*red*} s'éloigne sensiblement de la fonction réelle *f*_{*bsv*} a proximité de l'abscisse maximum théorique (X = 1) de façon à éviter de faire boucler le modèle sur un ou plusieurs segments quasiment verticaux. Le dernier segment de *f*_{*red*} a donc une pente non infinie. Le bouclage du modèle sur ce dernier segment conduit donc à des valeurs de Xi et *f*_{*red*}(Xi) inexactes qu'il faut corriger.

Dans le procédé de l'invention, lors de l'étape (E1) on choisit le segment concerné de la fonction redressée *f*_{*red*} (et donc les valeurs « pente » et Y0 de la fonction redressée *f*_{*red*}) à partir de la valeur de la variable Xᵢ₋₁.

Puis, lors d'une étape (E2), le module 7 exécutant le modèle de collecteur décrit ci-dessus produit une valeur Xᵢ à partir de la valeur Xᵢ₋₁ acquise précédemment et qui correspond au point Mᵢ sur la droite représentative *f*_{*red*} de la fonction redressée. Ensuite, hors de la boucle du modèle de collecteur (module 7), on obtient le point Mi' correspondant sur la courbe représentative *f*_{*bsv*} de la fonction réelle que la droite précédente approche. Pour cela le module 8 de correction (figure 2) permet de produire, lors d'une étape (E3) (figure 3), les valeurs vraies de la variable d'état Xᵢ et de la valeur de la fonction *f*_{*bsv*}(Xᵢ) réelle en utilisant une fonction tabulée reliant le point [Xᵢ, *f*_{*red*}(Xᵢ)] sur la courbe avec le point correspondant [X_{i,vrai}, *f*_{*bsv*}(X_{i,vrai})] sur la vraie courbe *f*_{*bsv*} .

Ces valeurs X_{i,vrai} vraie et *f*_{*bsv*}(X_{i,vrai}) vraie sont alors transmises à un module 9 de calcul des débits d'air au moteur Dmot et au papillon Dpap qui comporte respectivement un générateur de fonction Dmot et un générateur de fonction Dpap exécutant les fonctions pré enregistrées g et h décrites ci-dessus. Les deux générateurs reçoivent en entrée les valeurs calculées Xᵢ vraie et *f*_{*bsv*}(X_{i,vrai}) vrai ainsi que la valeur Pamont de la pression en amont du papillon, mesurée par le capteur 5 ou estimée, cette valeur étant celle qui est disponible au moment t2 de la prédiction de la pression au collecteur.

Les valeurs de prédiction Dmot et Dpap de débit d'air au moteur et de débit d'air au papillon produites par le module de calcul 9 sont alors transmises en entrée d'un dernier module de calcul 10 de la valeur prédite de la pression au collecteur qui exécutera une fonction GP(Dmot, Dpap, PresMes) par un générateur de fonction. La valeur PresMes correspond à la dernière valeur mesurée disponible de la pression au collecteur, mesure faite à l'instant t2 du graphe de la figure 1 et correspondant à une valeur à l'instant t1.

Dans un mode de réalisation, la fonction GP est écrite sous la forme GP = PresMes + gp(Dmot, Dpap), où la fonction gp() est une fonction prédéterminée des valeurs de prédiction Dmot et Dpap de débit d'air au moteur et de débit d'air au papillon produites par le module de calcul 9. Dans un mode de réalisation, la fonction gp() est exprimée par :$\text{gp} \text{= Δ} \text{t} \text{×} \frac{{\text{dP}}_{\text{col}}}{\text{dt}} \text{= Δ} \text{t} \text{×} \text{r} \text{×} \frac{{\text{T}}_{\text{col}}}{{\text{V}}_{\text{col}}} \text{×(} {\text{D}}_{\text{pap}} {\text{-D}}_{\text{mot}} \text{)}$ dans laquelle r est un coefficient multiplicateur T_{col} et V_{col} sont les conditions de températures et de volume au collecteur et Δt est le temps d'intégration ou de modélisation.

La valeur de sortie du module de calcul 10 représente la prédiction de la valeur de la pression au collecteur à la date t3 (figure 1), de sorte que cette valeur, transmise au reste (non représenté) du calculateur d'injection permette le calcul amélioré de la masse d'air d'injection pour chaque cylindre du moteur.

L'invention permet d'assurer une meilleure dynamique sur les modèles de l'art antérieur, notamment parce qu'il n'y a pas de compromis à faire avec la stabilité du modèle qui est acquise par la nature linéaire de la fonction redressée *f*_{*red*}.

L'invention permet de réaliser une mise au point du calculateur d'injection facilitée grâce à la stabilité du modèle quelle que soit la charge (pression au collecteur).

L'invention permet de réduire, sur les solutions de l'art antérieur, le déphasage du modèle de collecteur à la réalité physique mesurée qui assure une meilleure pertinence de la prédiction de la pression au collecteur à la date t3.

Enfin, la précision de la prédiction de pression et donc de l'injection est améliorée aux fortes charges. L'invention permet l'utilisation de paramètres de réglage correspondant à des grandeurs physiques du moteur thermique qui sont mesurables ou calculables et communs avec d'autres calculs effectués par le calculateur d'injection alors que dans les calculateurs d'injection de l'état de la technique des paramètres spécifiques et non physiques issus d'un outil d'optimisation prenaient en compte les contraintes de stabilité des solutions anciennes.

## Revendications

1. Procédé de calcul de la masse d'air admise dans un cylindre de moteur à combustion interne afin de déterminer la quantité de carburant devant être injectée dans ledit cylindre, ledit moteur étant du type comportant un calculateur d'injection pilotant le fonctionnement des injecteurs de carburant à partir des valeurs fournies par un capteur de pression disposé dans le collecteur d'admission amenant l'air aux différents cylindres, la masse d'air admise étant calculée à partir de la pression au collecteur Pcoll, **caractérisé en ce qu'**il consiste à chaque itération :
- à mesurer ou estimer des paramètres (alpha pap, N, Tcoll, Pamont, PresMes) descriptifs du fonctionnement réel du moteur à l'instant de calcul ; puis
- à calculer un modèle de comportement du collecteur de sorte que soit trouvé le débit d'air au papillon d'admission (Dpap) et le débit d'air à l'aspiration du moteur (Dmot), au moment du calcul ; puis
- à en déduire une prédiction (Pres Pred) de la pression au collecteur, pour l'instant de fermeture de la soupape d'admission,
de sorte que soit possible le calcul prédictif de la masse d'air entrée dans le cylindre à l'instant de fermeture (t3) de la soupape d'admission associée au cylindre.

2. Procédé selon la revendication 1, **caractérisé en ce qu'**il consiste à réaliser, lors du cycle i, la prédiction de valeurs de débits d'air au moteur (Dmot) et au papillon (Dpap) sur la base d'une variable d'état (Xᵢ), représentative du rapport de la pression au collecteur (Pcoll) rapportée à la pression en amont du collecteur (Pamont) déduite d'un modèle de fonctionnement du collecteur de la forme : dans lequel :
τᵢ est une fonction du régime moteur N, de la géométrie du collecteur et des cylindres, du rendement volumétrique remp du moteur et de la récurrence du calcul de l'injection ;
Ki est une fonction du régime moteur N, du rendement volumétrique remp et de la géométrie du moteur, de la température du collecteur et de la section du papillon, et
*f*_{*bsv*} est une fonction prédéfinie par un générateur de fonction pour définir le coefficient de débit au papillon.

3. Procédé selon la revendication 2, **caractérisé en ce qu'**il consiste à utiliser la fonction *f*_{*bsv*} pour définir le coefficient de débit au papillon représentée graphiquement en fonction de la variable d'état Xᵢ : par une première section horizontale pour les faibles valeurs de Xᵢ, par une troisième section sensiblement verticale aux plus fortes valeurs de Xᵢ, et par une seconde section monotone décroissante aux valeurs intermédiaires de Xᵢ.

4. Procédé selon la revendication 3, **caractérisé en ce qu'**il consiste à utiliser la valeur de la variable d'état (Xᵢ₋₁) déterminée au cycle précédent pour générer une fonction redressée *f*_{*red*} définissant le coefficient de débit au papillon d'admission de manière approchée, en déterminant la pente (pente) et l'ordonnée à l'origine (Y0) d'un segment de droite approchant la courbe représentative de la fonction réelle *f*_{*bsv*} de sorte qu'on puisse déterminer la valeur de la variable d'état (Xi) à l'aide de la relation :

5. Procédé selon la revendication 4, **caractérisé en ce qu'**il consiste à rechercher pour la fonction réelle *f*_{*bsv*} la valeur vraie de la variable d'état (X_{i,vrai}) qui correspond à la valeur Xi calculée par la fonction redressée *f*_{*red*}, selon la relation reliant le point (*X*_{*i*},*f*_{*red*}(*X*_{*i*})) avec le point (*X*_{*i*,*vrai*},*f*_{*bsv*}(*X*_{*i*,*vrai*})).

6. Procédé selon la revendication 5, **caractérisé en ce que** le modèle de collecteur est chargé par les paramètres descriptifs du fonctionnement du moteur, respectivement :
- l'angle d'ouverture du papillon d'admission alpha_pap mesuré au moyen d'un capteur (1) d'angle papillon ;
- le régime du moteur N, ou vitesse de rotation du moteur, mesurée par un capteur (2) de vitesse ou du régime moteur ;
- la température de l'air au collecteur Tcoll, mesurée au moyen d'un capteur (3) de température disposé sur le collecteur d'air ;
- la pression d'air en amont du papillon Pamont, mesurée par un capteur (5) de pression ou estimée ;
- la pression mesurée au collecteur (Pres Mes) par un capteur de pression (6).

7. Procédé selon l'une des revendications précédentes, **caractérisé en ce qu'**il comporte aussi une étape de prédiction de la masse d'air déduite de la prédiction de la pression au collecteur.

8. Calculateur d'injection, mettant en oeuvre le procédé selon l'une des revendications 1 à 7 pour piloter le fonctionnement d'un moteur à combustion interne comportant au moins un cylindre et un injecteur de carburant, **caractérisé en ce qu'**il comporte :
- un module (7) implémentant un modèle de collecteur au cylindre considéré produisant une variable d'état (Xi) représentative du rapport de la pression collecteur Pcol modélisé à la pression amont au moment du calcul ,
- un module (8) de correction de la dite variable d'état (Xi), correction déduite d'une relation entre la fonction redressée (*f*_{*red*}) et la fonction réelle (*f*_{*bsv*}) du coefficient de débit au papillon d'admission :
- un module (9) de calcul des débits d'air à l'admission (Dpap) et au collecteur (Dmot) pour le cylindre considéré ;
- un module (10) de prédiction de la valeur (Pres pred) de la pression au collecteur au moment de la fermeture de la soupape d'admission du cylindre considéré.

## Patentansprüche

1. Verfahren zur Berechnung der in einen Zylinder eines Verbrennungsmotors eingelassenen Luftmenge, um die Kraftstoffmenge, welche in den Zylinder eingespritzt werden muss, zu bestimmen, wobei der Motor von der Art ist, welcher einen Einspritzrechner aufweist, der den Betrieb der Kraftstoff-Einspritzdüsen ausgehend von Werten steuert, die durch einen Drucksensor geliefert werden, der in dem Einlasskrümmer, der die Luft zu den verschiedenen Zylindern leitet, angeordnet ist, wobei die eingelassene Luftmenge ausgehend vom Druck des Krümmers P_{coll} berechnet wird, **dadurch gekennzeichnet, dass** es bei jeder Iteration besteht aus:
- Messen oder Schätzen von Parametern (alpha pap, N, Tcoll, Pamont, PresMes), welche beschreibend für die reelle Funktionsweise des Motors im Zeitpunkt der Berechnung sind; sodann
- Berechnen eines Verhaltensmodells des Krümmers derart, dass der Luftdurchsatz im Einlassventil (Dpap) und der Luftdurchsatz bei der Ansaugung des Motors (Dmot) im Moment der Berechnung gefunden wird; sodann
- daraus Ableiten einer Voraussage (Pres Pred) des Drucks im Krümmer für den Zeitpunkt des Schließens des Einlassventils,
derart, dass die voraussagende Berechnung der in den Zylinder eingelassenen Luftmenge im Zeitpunkt des Schließens (t3) des zum Zylinder gehörenden Einlassventils möglich ist.

2. Verfahren nach Anspruch 1, **dadurch gekennzeichnet, dass** es besteht aus: Realisieren der Voraussage von Werten des Luftdurchsatzes am Motor (Dmot) und am Ventil (Dpap) während dem Zyklus i auf Basis einer Zustandsvariablen (Xi), die repräsentativ ist für das Verhältnis vom Druck im Krümmer (Pcoll) bezogen auf den Druck stromaufwärts des Krümmers (Pamont), abgeleitet von einem Betriebsmodell des Krümmers von der Form: in welcher:
τᵢ eine Funktion der Motordrehzahl N, der Geometrie des Krümmers und der Zylinder, des volumetrischen Wirkungsgrads remp des Motors und der Rekursion der Einspritzberechnung ist;
Ki eine Funktion der Motordrehzahl N, des volumetrischen Wirkungsgrads remp und der Geometrie des Motors, der Temperatur des Krümmers und des Ventilquerschnitts ist, und
f_{bsv} eine Funktion ist, welche durch einen Funktionserzeuger vordefiniert ist, um den Koeffizienten des Luftdurchsatzes am Ventil zu definieren.

3. Verfahren nach Anspruch 2, **dadurch gekennzeichnet, dass** es darin besteht, dass die Funktion f_{bsv} zum Definieren des Koeffizienten des Luftdurchsatzes am Ventil verwendet wird, die graphisch in Abhängigkeit der Zustandsvariablen Xᵢ dargestellt ist: durch einen ersten horizontalen Abschnitt für schwache Werte von Xᵢ durch einen dritten, im Wesentlichen vertikalen Abschnitt bei stärkeren Werten Xᵢ und durch einen zweiten, monoton fallenden Abschnitt bei Zwischenwerten von Xᵢ.

4. Verfahren nach Anspruch 3, **dadurch gekennzeichnet, dass** es besteht im Verwenden des Werts der Zustandsvariable (Xᵢ₋₁), der im vorherigen Zyklus bestimmt wird, zum Erzeugen einer gleichgerichteten Funktion f_{red}, welche den Durchsatzkoeffizienten am Einlassventil auf angenäherte Art und Weise definiert, unter Festlegen der Steigung (pente) und der Ordinate im Ursprung (Y0) eines Segments einer Geraden, welches sich der Kurve annähert, die repräsentativ für die reelle Funktion f_{bsv} derart ist, dass man den Wert der Zustandsvariablen (Xi) mit Hilfe der Beziehung bestimmen kann:

5. Verfahren nach Anspruch 4, **dadurch gekennzeichnet, dass** es darin besteht, für die reelle Funktion f_{bsv} den richtigen Wert der Zustandsvariablen (X_{i,vrai}) zu suchen, welcher dem Wert Xi entspricht, der durch die gleichgerichtete Funktion f_{red} berechnet wird, gemäß der Beziehung, die den Punkt (Xᵢ, f_{red}(Xᵢ)) mit dem Punkt (X_{i,vrai}, f_{bsv}(X_{i,vrai})) verbindet.

6. Verfahren nach Anspruch 5, **dadurch gekennzeichnet, dass** das Modell des Krümmers durch die den Betrieb des Motors jeweils beschreibenden Parameter beladen ist:
- der Öffnungswinkel des Einlassventils alpha_pap, welcher mittels einem Winkelsensor (1) des Ventils gemessen ist;
- die Motordrehzahl N oder Drehgeschwindigkeit des Motors, die durch einen Geschwindigkeitssensor (2) oder Motordrehzahlsensor gemessen ist;
- die Lufttemperatur am Krümmer (Tcoll), die mittels eines Temperatursensors (3) gemessen ist, der an dem Luftkrümmer angeordnet ist;
- der Luftdruck stromaufwärts vom Ventil Pamont, der durch einen Drucksensor (5) gemessen ist oder geschätzt ist;
- der Druck, welcher im Krümmer gemessen ist (Pres Mes) durch einen Drucksensor (6).

7. Verfahren nach einem der vorangegangenen Ansprüche, **dadurch gekennzeichnet, dass** es ebenso einen Schritt einer Voraussage der Luftmenge umfasst, die aus der Voraussage des Drucks im Krümmer abgeleitet wird.

8. Einspritzrechner, welcher das Verfahren gemäß einem der Ansprüche 1 bis 7 umsetzt, zum Steuern des Betriebs eines Verbrennungsmotors, welcher mindestens einen Zylinder und eine Kraftstoffeinspritzdüse aufweist, **dadurch gekennzeichnet, dass** er aufweist:
- ein Modul (7), welches ein Modell des Krümmers zum in Betracht gezogenen Zylinder implementiert, welches eine Zustandsvariable (Xi) erzeugt, die repräsentativ für das Verhältnis des dargestellten Krümmerdrucks Pcol zum Druck stromaufwärts im Moment der Berechnung ist,
- ein Korrekturmodul (8) der Zustandsvariablen (Xi), welche Korrektur aus einer Beziehung zwischen der gleichgerichteten Funktion (f_{red}) und der reellen Funktion (f_{bsv}) des Koeffizienten des Luftdurchsatzes am Einlassventil abgeleitet wird;
- ein Berechnungsmodul (9) des Luftdurchsatzes am Einlass (Dpap) und am Krümmer (Dmot) für den in Betracht gezogenen Zylinder;
- ein Voraussagemodul (10) des Werts (Pres pred) des Drucks im Krümmer im Moment des Schließens des Einlassventils des in Betracht gezogenen Zylinders.

## Claims

1. A method for calculating the mass of air admitted into a cylinder of an internal combustion engine in order to determine the quantity of fuel to be injected into said cylinder, said engine being of the type comprising an injection computer controlling the function of the fuel injectors from values supplied by a pressure sensor disposed in the intake manifold supplying air to the various cylinders, the mass of admitted air being calculated from the manifold pressure P_{coll}, **characterized in that** it consists, at each iteration, of:
• measuring or estimating parameters (alpha_pap, N, Tcoll, Pamont, PresMes) which describe the real function of the engine at the time of calculation; then
• calculating a model for the behaviour of the manifold to find the flow rate of air at the throttle (Dpap) and the flow rate of air at the engine intake (Dmot), at the moment of calculation; then
• deducing therefrom a prediction (Pres Pred) of the manifold pressure for the moment of closure of the intake valve; to render possible a predictive calculation of the mass of air taken into the cylinder at the moment of closure (t3) of the intake valve associated with the cylinder.

2. A method according to claim 1, **characterized in that** it consists in carrying out, during cycle i, a prediction of the values of the air flow rates for the engine (Dmot) and the throttle (Dpap) on the basis of a variable (Xᵢ) representing the ratio of the manifold pressure (Pcoll) with respect to the pressure upstream of the manifold (Pamont) deduced from a model of the function of the manifold of the form:${\text{X}}_{\text{i}} {\text{= X}}_{\text{i-1}} {\text{+ (1/(1+τ}}_{\text{i}} {\text{)) x [K}}_{\text{i}} {\text{x f}}_{\text{bsv}} {\text{(X}}_{\text{i}} {\text{) - X}}_{\text{i-1}} {\text{+ P}}_{\text{()i}} {\text{/P}}_{\text{amont}} \text{]}$ in which:
τ_{I} is a function of the engine speed N, the geometry of the manifold and the cylinders, the volumetric efficiency remp of the engine and the recursion of the injection calculation;
Kᵢ is a function of the engine speed N, the volumetric efficiency remp and the geometry of the engine, the temperature of the manifold and the cross section of the pap; and
f_{bsv} is a function predefined by a function generator to define the throttle flow rate coefficient.

3. A method according to claim 2, **characterized in that** it consists of using the function f_{bsv} to define the throttle flow rate coefficient represented graphically as a function of the variable Xᵢ: by a first horizontal section for low values of Xᵢ, by a substantially vertical third section for higher values of Xᵢ and by a second steadily decreasing section for intermediate values of Xᵢ.

4. A method according to claim 3, **characterized in that** it consists of using the value of the variable (Xᵢ₋₁) determined in the preceding cycle to generate a corrected function f_{red} defining the coefficient of the flow rate of the throttle in an approached manner, by determining the slope (pente) and ordinate at the origin (Y₀) of a straight segment approximating the curve representing the real function f_{bsv} to determine the value of the variable (Xᵢ) using the relationship:${\text{X}}_{\text{i}} {\text{= (1/(1 + τ}}_{\text{1}} {\text{- K}}_{\text{i}} {\text{x pente)) x [τ}}_{\text{1}} {\text{x X}}_{\text{i-1}} {\text{+ K}}_{\text{i}} {\text{x Y}}_{\text{0}} {\text{+ P}}_{\text{0}} {\text{/P}}_{\text{amont}} \text{]}$

5. A method according to claim 4, **characterized in that** it consists of investigating, for the real function f_{bsv}, the true value of the variable (Xᵢ, ᵥᵣₐᵢ₎ which corresponds to the value Xᵢ calculated by the corrected function f_{red}, using the relationship connecting the point (Xᵢ, f_{red}, (Xᵢ)) to the point (X_{i, vrai}, f_{bsv}, (X_{i, vrai})).

6. A method according to claim 5, **characterized in that** the manifold model is charged with parameters descriptive of the engine function, namely:
• the angle of opening of the throttle alpha_pap measured using a throttle valve angle sensor (1);
• the engine speed N or rate of rotation of the engine, measured using a velocity pick-up or an engine speed sensor (2);
• the air temperature at the manifold T_{coll}, measured using a temperature sensor (3) disposed on the air manifold;
• the air pressure upstream of the throttle Pamont, measured by a pressure sensor (5) or estimated;
• the pressure measured at the manifold (Pres Mes) by a pressure sensor (6).

7. A method according to one of the preceding clainas, **characterized in that** it also comprises a step for predicting the mass of air deduced from the prediction of the manifold pressure.

8. An injection computer, implementing the method according to one of claims 1 to 7, to control the function of an internal combustion engine comprising at least one cylinder and a fuel injector, **characterized in that** it comprises:
• a module (7) implementing a model of the cylinder manifold under consideration producing a variable (Xᵢ) representative of the ratio of the modeled manifold pressure P_{col} to the upstream pressure at the moment of calculation;
• a module (8) for correcting said variable (Xᵢ), the correction being deduced from a relationship between the corrected function (f_{red}) and the real function (f_{bsv}) of the throttle flow rate coefficient;
• a module (9) for calculating the flow rates of air at the intake (Dpap) and the manifold (Dmot) for the cylinder under consideration;
• a module (10) for predicting the value (Pres Pred) of the manifold pressure at the moment of closure of the intake valve of the cylinder under consideration.
